# EUROPÄISCHE PATENTSCHRIFT

(11) **EP 0 169 440 B1**
(45) Veröffentlichungstag und Bekanntmachung des Hinweises auf die Patenterteilung: **30.10.1991**
(21) Anmeldenummer: 85108580.3
(22) Anmeldetag: 10.07.1985
(51) Int. Cl.: G21F 5/00

(54) **Verfahren zum Schliessen eines Behälters zur Aufnahme von radioaktivem Material und Behälter zur Durchführung des Verfahrens**
Closing method for a radioactive-material container, and container for carrying out this method
Procédé de fermeture d'un récipient pour matériau radioactif et récipient pour réaliser ce procédé

(30) Priorität: 24.07.1984 DE 3427179; 04.02.1985 DE 3503641
(43) Veröffentlichungstag der Anmeldung: 29.01.1986
(73) Patentinhaber: STEAG Kernenergie GmbH, D-45117 Essen (DE)
(72) Erfinder: Bienek, Heinz, Dipl.-Ing., D-4200 Oberhausen (DE); Wick, Wilhelm, Dr. Dipl.-Ing., D-4300 Essen 18 (DE)

(56) Entgegenhaltungen:
- EP-A- 0 101 362
- EP-A- 0 141 967
- DE-A- 3 107 611
- DE-A- 3 306 970
- DE-A- 3 334 660
- DE-A- 3 334 661
- GB-A- 2 106 442
- US-A- 4 437 578

## Beschreibung

Die Erfindung betrifft ein Verfahren zum Schließen eines Behälters aus metallischem Werkstoff zur Aufnahme von radioaktivem Material, insbesondere von in einen Innenbehälter eingebrachtem radioaktiven Material, bei dem ein Verschlußdeckel zumindest teilweise in eine stirnseitige Aufnahmeöffnung eines Behältergrundkörpers unter radialer Führung eingeführt wird, der Verschlußdeckel unter einer vorgegebenen Anpreßkraft, die das Gewicht des Verschlußdeckels wesentlich übersteigt, in Anlage an eine im Bereich der stirnseitigen Aufnahmeöffnung ausgebildeten Anlagefläche des Behältergrundkörpers gehalten wird und in dieser Lage mit dem Behältergrundkörper verschweißt wird. Ferner betrifft die Erfindung einen zur Durchführung dieses Verfahrens geeigneten Behälter.

Aus der GB-A-2106442 ist ein Verfahren der gattungsgemäßen Art bekannt, bei dem der Behältergrundkörper mit einer nach außen erweiterten konischen Aufnahmeöffnung versehen ist und der Verschlußdeckel einen entsprechend konisch abgedrehten Mantel aufweist. Der Verschlußdeckel wird beim Schließen in die stirnseitige Öffnung axial eingedrückt, wobei die gleichkonischen zusammenwirkenden Flächen eine radiale Führung bilden. Danach wird der Verschlußdeckel durch eine umlaufende Schmelzflußverbindung mit der Aufnahmeöffnung des Behältergrundkörpers verschweißt. Aus der EP-A2-77 955 ist ein Verfahren bekannt, bei dem zum einen ein flacher Deckel mit einem sich nach außen erstreckenden Randflansch in die stirnseitige Aufnahmeöffnung eines Behältergrundkörpers eingebracht und die Stirnseite des Behältergrundkörpers mit der Stirnseite des Flansches des Verschlußdeckels verschweißt wird und zum anderen auf einen sich am stirnseitigen Ende des Behälters erstreckenden Ringflansch ein flacher Deckel aufgelegt und mit dem Behältergrundkörper längs einer umlaufenden Schweißfuge verschweißt wird.

Bei dem bekannten Behälter mit zylinderartigem Deckel Figur 1 der EP-A2 77 955) wird im Fügebereich keine Anpreßkraft aufgebracht, während bei dem Behälter mit plattenartigem Deckel (Figur 2 der EP-A2 77 955) die Anpreßkraft nur durch das Gewicht des Deckels bestimmt ist.

Infolge fehlender oder nicht ausreichender Anpreßkraft kann es bei beiden Deckelkonfigurationen durch die thermische Beaufschlagung beim Schweißen zu einer Aufwölbung bzw. Aufklaffung kommen, was einer Spannungsbelastung der Schweißnaht entspricht.

Wenn ein solcher Behälter in eine Endlagerstätte eingebracht wird und der Verschlußdeckel durch eine geologische Formation, wie z. B. Salz oder Granit, belastet wird, wird die Schweißnaht darüber mit für den Werkstoff korrosionskritischen Schub- und Zugspannungen belastet, die durch Verformung der flachen Deckelscheibe hervorgerufen wird. Eine derartige Spannungsbelastung der Schweißnaht verschlechtert deren Korrosionsverhalten ganz wesentlich.

Der Erfindung liegt die Aufgabe zugrunde, das Verfahren der gattungsgemäßen Art und den zur Durchführung dieses Verfahrens geeigneten Behälter so zu verbessern, daß bei hoher Belastungsfähigkeit des Verschlußdeckels dessen Schweißnaht mit dem Behältergrundkörper von korrosionskritischen Scher-, Schub- und Zugbeanspruchungen insbesondere unter den erheblichen mechanischen Langzeitbelastungen bei der Endlagerung weitgehend befreit ist.

Diese Aufgabe wird verfahrensmäßig dadurch gelöst, daß ein zumindest auf seiner Innenfläche kuppelartig gewölbter Verschlußdeckel verwendet wird und daß die vorgegebene Anpreßkraft zwischen einer radial verlaufenden Auflagefläche des Verschlußdeckels und einer sich radial erstreckenden Anlagefläche des Behältergrundkörpers wirksam gemacht wird.

Durch Anpressen des Verschlußdeckels an die radial verlaufende Anlagefläche des Behältergrundkörpers bleibt beim Schweißen ein Flächenkontakt erhalten, der Aufwölbungen bzw. Aufklaffungen infolge thermischer Beaufschlagung beim Schweißen vermeidet. Infolge der kuppelartig gewölbten Innenfläche des Deckels werden bei seiner Belastung unter dem Gebirgsdruck bei der Endlagerung praktisch keine korrosionskritischen Belastungen und Spannungen in die Schweißnaht eingeleitet, weil der zumindest innen gewölbte Deckel einer Durchbeulung nach innen weitgehend widersteht Um Bewegungen des Deckels unter der Belastung im Endlager und korrosionskritische Belastungen und Spannungen in der Schweißverbindung zwischen Verschlußdeckel und Behältergrundkörper im Endlager zu vermeiden, ist es wichtig, den Verschlußdeckel während des Aufbaus der Schweißverbindung mit einer das Gewicht des Verschlußdeckels wesentlich übersteigenden Anpreßkraft gegen die Anlagefläche des Behältergrundkörpers zu pressen. Dabei wird die Anpreßkraft vorzugsweise in Höhe der in der Endlagerstätte erwartenden Außenbelastung gewählt.

Eine besonders einfache Verfahrensführung beim Verschließen des Behälters in der heißen Zelle läßt sich in Weiterbildung der Erfindung dadurch erreichen, daß die Anpreßkraft mittels einer von außen auf den Deckel einwirkenden Preßeinrichtung aufgebaut wird und die Preßeinrichtung nach dem Verschweißen abgezogen wird. Nach Abzug der Preßeinrichtung trägt die Schweißung selbst bis zum Aufbau eines Außendrucks im Endlager die Anpreß- bzw. Vorspannkraft. Im Endlager wird die Schweißverbindung jedoch wieder spannungsfrei, so daß Spannungsrißkorrosionen vermieden werden.

Vorzugsweise wird diese Anpreßkraft durch einen formschlüssigen oder kraftschlüssigen Eingriff zwischen dem Verschlußdeckel und dem Behältergrundkörper abgetragen, also nicht, zumindest nicht allein von der Schweißverbindung aufgenommen. Hierzu sieht die Erfindung in Weiterbildung vor, daß die Anpreßkraft mittels formschlüssigen Eingriffs zwischen Verschlußdeckel und Behältergrundkörper, vorzugsweise mittels eines Gewindeeingriffs zwischen einem Außengewinde des Verschlußdeckels und einem Innengewinde des Behältergrundkörpers, aufgebaut wird. Dabei wird im Falle der Außendruckbelastung des Verschlußdeckels die Flankenbelastung des Formschlußeingriffs entlastet. Anstelle eines Gewindeeingriffs als Formschluß kann auch ein Bajonettverschluß o. dgl. vorgesehen werden.

Weiterhin ist es zweckmäßig, den Verschlußdeckel unter Einwirkung der durch eine Preßeinrichtung aufgebrachten Anpreßkraft in die stirnseitige Öffnung des Behältergrundkörpers einzuschrumpfen, wobei die Anpreßkraft beibehalten wird, bis nach Temperaturausgleich der Deckel durch Schrumpfeingriff unverschiebbar im Behältergrundkörper gehalten wird.

Der zur Durchführung des erfindungsgemäßen Verfahrens geeignete Behälter aus metallischem Werkstoff, der mit einem Behältergrundkörper mit stirnseitiger Aufnahmeöffnung und einer im Bereich der stirnseitigen Aufnahmeöffnung ausgebildeten Anlagefläche und einem radial geführten Verschlußdeckel versehen ist, wobei der Verschlußdeckel mit der stirnseitigen Aufnahmeöffung des Behältersgrundkörpers verschweißt und, unter Einwirking einer vorgegebenen Anpreßkraft in Anlage an die Anlagefläche des Behältergrundkörpers gehalten ist, zeichnet sich dadurch aus, daß der Verschlußdeckel zumindest auf seiner Innenfläche kuppelartig gewölbt ausgebildet und mit einer sich radial erstreckenden Auflagefläche versehen ist, die auf der radial verlaufenden Anlagefläche aufsetzbar ist.

Vorzugsweise ist der Verschlußdeckel mit einem Außengewinde versehen, daß mit einem im Bereich der stirnseitigen Aufnahmeöffnung ausgebildeten Innengewinde in Eingriff steht. Dadurch wird ein besonders einfaches Aufbringen der Anpreßkraft erzielt und bei Angriff von Transporthilfsmitteln am Deckel erfolgt keine Belastung der Schweißnaht.

Es ist aber auch möglich, daß der Verschlußdeckel mit einer außenliegenden Schrumpfeingriffsfläche versehen ist, die mit einer im Bereich der stirnseitigen Aufnahmeöffnung vorgesehenen innenliegenden Schrumpfeingriffsfläche in Schrumpfeingriff steht. Bei dieser Ausführungsform des Behälters kann die Herstellung von Außen- und Innengewinde oder anderer formschlüssiger Eingriffsmittel in Fortfall kommen.

Bei einem Behälter mit eingeschrumpften Deckel kann zwischen den Schrumpfeingriffsflächen eine Diffusionsschweißung aufgebaut sein, wie sie z. B. in der Patentanmeldung P 33 34 660.7-33 vom 24.09.1983 beschrieben ist.

Die Außenfläche des Verschlußdeckels kann z. B. eine sich radial erstreckende plane Fläche sein. Es wird jedoch bevorzugt, daß der Deckel auch auf seiner Außenfläche kuppelartig gewölbt ist.

Für die Lage der Schweißnaht gibt es eine Reihe von Möglichkeiten. Es wird jedoch bevorzugt, daß der Deckel auf seiner kuppelartig gewölbten Außenfläche mit einem ringartigen Ansatz versehen ist, dessen Außendurchmesser dem Innendurchmesser der stirnseitigen Aufnahmeöffnung an deren freien Ende angepaßt ist. Eine solche Konstruktion ist aus der EP-A2 77 955 (Figur 2) und aus der älteren Druckschrift KfK 3000, September 1980 - "Vergleich der verschiedenen Entsorgungsalternativen und Beurteilung ihrer Realisierbarkeit" -, Studie- "Entsorgungsalternativen" - Kernforschungszentrum Karlsruhe, ISSN 0303-4003, Seite 4-69, Abbildung 4.9 - "Zweischaliger Brennelementbehälter" -, bekannt. Die zuletzt genannte Literaturstelle betrifft einen zweischaligen Brennelementbehälter, bei dem die äußere Behälterschale mit einem entsprechend der Figur 2 der EP-A2 77 955 geformten äußeren Verschlußdeckel verschweißt ist.

Es ist aber auch möglich, den Deckel mit einem Umfangsflansch zu versehen, der auf einer entsprechenden Ringfläche des Behältergrundkörpers aufliegt und/oder anliegt.

Bei Verwendung eines ringartigen Ansatzes kann in diesem vorteilhaft ein Transportpilz eingeschraubt werden.

Die Erfindung soll nun anhand der beigefügten Figuren näher erläutert werden. Es zeigt:
**Figur 1**
   einen Schnitt durch eine erste Ausführungsform,
**Figuren 2 und 3**
   Teilschnitte durch weitere Ausführungsformen mit Gewindeeingriff zwischen Verschlußdeckel und Behältergrundkörper und
**Figur 4**
   eine Ausführungsform mit Schrumpfeingriff zwischen Verschlußdeckel und Behältergrundkörper.

In einem Behältergrundkörper 1, der aus einem doppelkuppelartig gewölbten Boden 1a einem geradzylindrischen Mantel 1b und einem Aufnahmeöffnungsbereich 1c besteht, ist eine Kokille 2 mit hoch radioaktivem Abfall eingebracht, wobei zur Innenfläche 3 des Mantels 1b ein Spalt verbleibt. Im Übergangsbereich von Mantel 1b und Aufnahmeöffnungsbereich 1c sind eine Entlastungsnut 4 und eine sich radial erstreckende ringartige Anlagefläche 5 vorgesehen (vgl. Figur 1). An die Anlagefläche 5 schließen sich eine sich axial erstreckende Führungsfläche 6, ein Innengewinde 7, eine kürzere Führungsfläche 6' und eine Fügefläche 8 an. Das Innengewinde 7 ist vorzugsweise als Kegelgewinde ausgebildet. In den Aufnahmeöffnungsbereich 1c ist ein Verschlußdeckel 9 eingeschraubt, der mit einer ringartigen Auflagefläche 10 auf der Anlagefläche 5 auf liegt. Weiterhin ist er mit Führungsabschnitt 11 und 11' an der Führungsfläche 6 bzw. 6' geführt und steht mit einem Außengewinde 12 in Gewindeeingriff mit dem Innengewinde 7.

Die von der Auflagefläche 10 umschlossene Innenfläche 13 und die Außenfläche 14 des Deckels 9 sind kuppelartig gewölbt. Auf der Außenfläche ist der Deckel 9 mit einem ringartigen Ansatz 15 versehen, der eine der Fügefläche 8 entsprechende Fügefläche 16 besitzt.

Zum Verschließen des Behälters wird der Deckel 9 bis zum Erreichen einer vorgegebenen Anpreßkraft zwischen den Flächen 5 und 10 eingeschraubt. Danach wird zwischen den beiden Fügeflächen 8 und 16 eine Dicht-Schweißnaht 17 aufgebaut.

Die Schweißnaht kann durch Einbringen von Schweißhilfsgut oder durch Schweißen ohne Schweißdraht aufgebaut werden.

Bei Belastung des Verschlußdeckels 9 im Endlager werden keine Spannungen infolge Deckelverformung in die Schweißnaht 17 übertragen, so daß es in ihr im wesentlichen nicht zu einer Spannungsrißkorrosion kommen kann.

Die kuppelartige Ausbildung des Bodens 1a und des Deckels 9 ermöglicht das Einbringen von Zusatzabschirmungen 18 bzw. 19, wobei die Deckelzusatzabschirmung 19 in dem Deckel durch einen Ring 20 gesichert ist.

Der Ringansatz 15 ermöglicht bei Ausbildung eines Innengewindes auf seiner die äußere Kuppel 14 greifenden Innenfläche das Einschrauben eines in der Figur 1 strichpunktiert dargestellten Transport-Pilzes, der in der Lagerstätte abgeschraubt werden kann.

Durch die Tiefe der Schweißfuge 17 wird die Tiefe des Korrosionsweges bestimmt und kann durch entsprechende Verlängerung des Ringansatzes 15 und des Behältergrundkörpers verlängert werden.

Wie aus der vorstehenden Beschreibung und insbesondere aus der Figur 1 ersichtlich ist, auf die hier ausdrücklich Bezug genommen wird, sind die Wanddicken von Behälterboden 1a und Deckel 9 dünner als die Wanddicke des Mantels 1b ausgeführt. Hierdurch wird in gewissen Grenzen die unterschiedliche radiale Verformung des kuppelartig gestalteten Deckels bzw. des kuppelartig gewölbten Bodens ausgeglichen.

Wie aus der Figur 1 ersichtlich, ist die kuppelartige Außenfläche der Deckelzusatzabschirmung 19 in einem gewissen Abstand von der Innenfläche 13 des Deckels angeordnet, so daß die innenliegende Zusatzabschirmung 19 im gewissen Maße radial verschiebbar ist, so daß der Behältermantel im Deckelbereich sich unter der Außendruckbelastung frei verformen kann, ohne daß die Abschirmung 19 und damit der Haltering 20 belastet werden. Auch die Zusatzabschirmung 18 ist relativ zum Boden 1a so gestaltet, daß eine radiale Verschiebbarkeit gegeben ist.

Bei der Ausführungsform gemäß Figur 2 ist ein Umfangsflansch 21a an einem Verschlußdeckel 21 vorgesehen, dessen Unterseite 21b mit der freien Stirnfläche des Aufnahmeöffnungsbereichs 1c verschweißt ist. Bei dieser Ausführungsform wird die Führungsfläche 6' zwischen Gewinde 7 und freier Stirnfläche in enger Passung ausgeführt, um eine radiale Verschiebung des Deckels 21 zu vermeiden.

Bei der Ausführungsform gemäß Figur 3 ist an einem Deckel 22 ein Umfangsflansch 23 vorgesehen, dessen sich im wesentlichen axial erstreckende Außenfläche 23a mit einer sich in Umfangsrichtung erstreckenden Teilfläche des Aufnahmeöffnungsbereichs 1c verschweißt ist.

Bei der Ausführungsform gemäß Figur 4 schließt sich an die Anlagefläche 5 des Behältergrundkörpers 1 eine glattflächige geradzylindrische und sich axial erstreckende Eingriffsfläche 24 an, auf die die Fügefläche 8 folgt; diese Flächen bestimmen zusammen den Aufnahmeöffnungsbereich 1c.

In diesen ist ein Verschlußdeckel 25 eingeschrumpft, der mit seiner ringartigen Auflagefläche 10 auf der Anlagefläche 5 unter einer vorgegebenen Anpreßkraft anliegt, die das Gewicht des Verschlußdeckels übersteigt. Der Verschlußdeckel 25 weist - wie der Deckel 9 - kuppelartig gewölbte Flächen 13 und 14 und einen ringartigen Ansatz 15 mit einer der Fügefläche 8 entsprechenden Fügefläche 16 auf. Darüber hinaus ist der Deckel mit einer Schrumpfeingriffsfläche 26 versehen, die mit der Fläche 24 in Schrumpfeingriff steht.

In dem Behälter ist die Kokille 2 mittels eines Befestigungsrings 27 mit einem aufgeschweißten geschlitzten Federelement 28, das sich an den Sicherungsring 20 anlegt, an ihrem oberen Ende bezüglich des Behälters zentriert und gegen axiale Verschiebung im Endlagerbehälter gesichert. Diese Maßnahme kann auch mit Vorteil bei den Ausführungsformen gemäß Figuren 1 - 3 angewandt werden. Der entsprechend der Kokillenform konisch gestaltete Sicherungsring 27 trägt zur Abschirmung gegen Streustrahlung in axialer Richtung bei.

Zum Verschließen des Behältergrundkörpers mit dem Verschlußdeckel 25 nach Einsetzen und Zentrieren der Kokille wird der Aufnahmeöffnungsbereich 1c erwärmt, vorzugsweise induktiv von außen. Danach wird in die Aufnahmeöffnung der zuvor gegenüber Umgebungstemperatur unterkühlte Deckel eingesetzt und unter Aufrechterhaltung einer von außen mittels einer Preßeinrichtung auf den Deckel 25 aufgebrachten Kraft so lange in Anlage an der Anlagefläche 5 gehalten, bis ein Temperaturausgleich zwischen Deckel und Behältergrundkörper erfolgt ist. Die Geometrie und Passung von Deckel und Aufnahmebereich sind so gewählt, daß nach Temperaturausgleich der Deckel aufgrund der durch die Preßspannung hervorgerufenen Haftkräfte unverschiebbar im Behältergrundkörper gehalten ist derart, daß auch nach Abbau der von außen einwirkenden Kräfte (symbolisch in der Figur 4 durch am Ansatz 15 angreifende Pfeile K dargestellt) die vorgegebene Anpreßkraft zwischen den Flächen 5 und 10 aufrechterhalten bleibt. Zum Aufbau des Schrumpfeingriffes kann es unter Umständen auch nur erforderlich sein, eines der Bauteile zu erwärmen oder zu kühlen.

Nach Einschrumpfen des Deckels werden beim anschließenden Vorwärmen von Deckel und Behältergrundkörper im Bereich der Fügeflächen 8 und 16 und Aufbau der Schweißnaht 17 beide Bauteile gleichmäßig erwärmt und somit derart verformt, daß die radial gerichtete Preßspannung und die axial gerichtete vorgegebene Anpreßkraft erhalten bleiben. Es ist auch möglich, anstelle einer durchgehenden Glattpassung im Bereich der Flächen 24 und 26 eine abgestufte Passung, z. B. eine einmal abgestufte Passung mit annähernd gleich langen Sitzflächen sowie verschiedenen Toleranzfeldern, zu verwenden. Man kann z. B. die an die Schweißnaht 17 anschließende Passung mit einem größeren Durchmesser als Preßpassung und die darunter liegende und der Anlagefläche 5 benachbarte Passung von kleinerem Durchmesser als Übergangspassung ausgeführt werden. Hierdurch wird erreicht, daß selbst bei ungünstigsten Ist-Maßen der beiden Passungen das kleinste Übermaß der oberen Passung annähernd gleich groß ist wie das größte Übermaß der unteren Passung. Somit liegt in der oberen an die schweißnaht 17 anschließende Passung immer eine ausreichende Schrumpfpressung zwischen den Fügeflächen von Deckel und Behältergrundkörper vor.

Auch bei den Deckelkonfigurationen gemäß Figuren 2 und 3 kann anstelle eines Gewindeeingriffes zum Halten der Anpreßkraft ein Schrumpfeingriff vorgesehen sein.

Schließlich ist es beim glattwandigen Schrumpfeingriff auch möglich, zwischen den Schrumpfeingriffsflächen eine Diffusionsschweißung aufzubauen, wie es in der anhängigen Patentanmeldung F 33 34 660 der Anmelderin vom 24.9.1983 beschrieben ist. Die Diffusionsschweißung kann dabei die gesamte Eingriffsfläche oder einen Teil derselben z. B. ringartig überdecken, wie dies in der Figur 4 durch das Bezugszeichen D angedeutet ist. Die Diffusionsschweißung kann die außenliegende Schweißung 17 wenigstens zum Teil entlasten oder möglicherweise ganz ersetzen. Aus Sicherheitsgründen wird jedoch stets der Aufbau einer außenliegenden kontrollierbaren Schweißnaht bevorzugt.

Als metallischer Werkstoff für Behältergrundkörper 1 und Deckel 9, 21, 22 und 26 werden bevorzugt un- oder niedrig legierte Stähle oder Gußwerkstoffe eingesetzt. Zwischen den Anlageflächen 5 und 10 kann zusätzlich eine Dichtung aufgebaut werden, z. B. durch Einbringen eines Silberrings oder -folie oder durch eine Diffusionsschweißung gemäß P 33 34 660.

Der Aufbau der Schweißnaht kann nach bekannten Verfahren erfolgen, z. B. Elektronenstrahl oder induktiv. Die Ausführungsform gemäß Figur 1 wird schweißtechnisch deshalb bevorzugt, weil bei dieser Ausführungsform relativ geringe Werkstoffmassen erwärmt werden müssen, um die Schweißnaht 17 aufzubauen.

Wichtig ist, daß infolge der Anpreßkraft an den Anlageflächen von Behältergrundkörper und Deckel die Schweißnaht nicht mit Zug- oder Schubspannungen beaufschlagt wird, und daß bei Aufbringen des hohen Betriebsdruckes auf Behältergrundkörper und Deckel infolge der Anlage und der kuppelartigen Gestaltung zumindest der Innenfläche des Deckels eine spannungsinduzierte Korrosion in der Schweißnaht vermieden wird. Bei Verwendung eines Deckels mit Gewindeeingriff oder einem vergleichbaren formschlüssigen Eingriff oder bei Schrumpfeingriff muß die Schweißnaht im wesentlichen nur als Dichtnaht wirken, da am Deckel angreifende Transportkräfte vom formschlüssigen Eingriff oder Schrumpfeingriff aufgenommen werden. Es soll darauf hingewiesen werden, daß die Schweißverbindung, sei es als außenliegende Schweißnaht oder innenliegende Diffusionsschweißverbindung, in gezielter Weise zum Korrosionsschutz und/oder zur Deckelbefestigung beiträgt. Bei der Ausführungsform mit eingeschrumpften Deckel erhöht der Schrumpfeingriff den Korrosionswiderstand, so daß die axiale Länge der Schweißnaht 17 evtl. in entsprechendem Umfang verringert werden kann.

Der in den Ansprüchen und in der Beschreibung gewählte Ausdruck "Schweißen" umfaßt auch Löten, solange nicht explizit auf "Diffusionsschweißen" Bezug genommen wird.

Zwischen Behälterboden 1a und Mantel 1b ist eine Kreisringfläche 1d ausgebildet (vgl. Figur), die der kreisringartigen Stirnfläche des Öffnungsbereiches 1c entspricht und somit ein Stapeln der Behälter ermöglicht.

## Patentansprüche

1. Verfahren zum Schließen eines Behälters aus metallischem Werkstoff zur Aufnahme von radioaktivem Material, insbesondere von in einen Innenbehälter (2) eingebrachtem radioaktiven Material, bei dem ein Verschlußdeckel zumindest teilweise in eine stirnseitige Aufnahmeöffnung eines Behältergrundkörpers (1) unter radialer Führung eingeführt wird, der Verschlußdeckel unter einer vorgegebenen Anpreßkraft, die das Gewicht des Verschlußdeckels wesentlich übersteigt, in Anlage an eine im Bereich der stirnseitigen Aufnahmeöffnung ausgebildeten Anlagefläche (5) des Behältergrundkörpers gehalten wird und in dieser Lage mit dem Behältergrundkörper verschweißt wird, **dadurch gekennzeichnet**, daß ein zumindest auf seiner Innenfläche (13) kuppelartig gewölbter Verschlußdeckel (9;21;22;25) verwendet wird und daß die vorgegebene Anpreßkraft zwischen einer radial verlaufenden Auflagefläche (10) des Verschlußdeckels (9;21;22;25) und einer sich radial erstreckenden Anlagefläche (5) des Behältergrundkörpers (1) wirksam gemacht wird.

2. Verfahren nach Anspruch 1, dadurch gekennzeichnet, daß die Anpreßkraft (K) mittels einer von außen auf den Deckel (9;25) einwirkenden Preßeinrichtung aufgebaut wird und die Preßeinrichtung nach dem Verschweißen abgezogen wird.

3. Verfahren nach Anspruch 1, dadurch gekennzeichnet, daß die Anpreßkraft mittels formschlüssigen Eingriffs zwischen Verschlußdeckel (9;21;22) und Behältergrundkörper (1), vorzugsweise mittels eines Gewindeeingriffs zwischen einem Außengewinde (12) des Verschlußdeckels und einem Innengewinde (7) des Behältergrundkörpers (1), aufgebaut wird.

4. Verfahren nach Anspruch 1, dadurch gekennzeichnet, daß der Verschlußdeckel (25) unter Einwirkung der durch eine Preßeinrichtung aufgebrachten Anpreßkraft (K) in die stirnseitige Öffnung des Behältergrundkörpers (1) eingeschrumpft wird, wobei die Anpreßkraft beibehalten wird, bis nach Temperaturausgleich der Deckel durch Schrumpfeingriff unverschiebbar im Behältergrundkörper gehalten wird.

5. Zur Durchführung des Verfahrens nach Anspruch 1-4 geeigneter Behälter aus metallischem Werkstoff mit einem Behältergrundkörper (1) mit stirnseitiger Aufnahmeöffnung und einer im Bereich der stirnseitigen Aufnahmeöffnung (1c) ausgebildeten Anlagefläche (5) und einem radial geführten Verschlußdeckel, wobei der Verschlußdeckel mit der stirnseitigen Aufnahmeöffung des Behältergrundkörpers verschweißt und, unter Einwirking einer vorgegebenen Anpreßkraft in Anlage an die Anlagefläche des Behältergrundkörpers gehalten ist, dadurch gekennzeichnet, daß der Verschlußdeckel (9;21;22;25) zumindest auf seiner Innenfläche (13) kuppelartig gewölbt ausgebildet und mit einer sich radial erstreckenden Auflagefläche (10) versehen ist, die auf. der radial verlaufenden Anlagefläche (5) aufsetzbar ist.

6. Behälter nach Anspruch 5, dadurch gekennzeichnet, daß der Verschlußdeckel (9;21;22) mit einem Außengewinde (12) versehen ist, das mit einem im Bereich der stirnseitigen Aufnahmeöffnung (1c) ausgebildeten Innengewinde (7) in Eingriff steht.

7. Behälter nach Anspruch 5, dadurch gekennzeichnet, daß der Verschlußdeckel (25) mit einer außenliegenden Schrumpfeingriffsfläche (26) versehen ist, die mit einer im Bereich der stirnseitigen Aufnahmeöffnung (1c) vorgesehenen innenliegenden Schrumpfeingriffsfläche (24) in Schrumpfeingriff steht.

8. Behälter nach Anspruch 7, dadurch gekennzeichnet, daß zwischen den Schrumpfeingriffsflächen (24,26) eine Diffusionsschweißung (D) aufgebaut ist.

9. Behälter nach einem der Ansprüche 5-8, dadurch gekennzeichnet, daß der Deckel (9) auch auf einer Außenfläche (14) kuppelartig gewölbt ist.

10. Behälter nach Anspruch 9, dadurch gekennzeichnet, daß der Deckel (9) auf seiner kuppelartig gewölbten Außenfläche (14) mit einem ringartigen Ansatz (15) versehen ist, dessen Außendurchmesser dem Innendurchmesser der stirnseitigen Aufnahmeöffnung (1c) an deren freien Ende angepaßt ist.

11. Behälter nach einem der Ansprüche 5-8, dadurch gekennzeichnet, daß der Deckel (21,22) mit einem Umfangsflansch (21a;23a) versehen ist, der auf einer entsprechenden Ringfläche des Behältergrundkörpers (1) aufliegt und/oder anliegt.

## Claims

1. A method for closing a container of metallic material for accommodating radioactive material, in particular radioactive material introduced into an inner container (2), in which a closure cap is inserted, with radical guidance, at least partially into a frontal location opening of a basic container body (1), the closure cap is held in contact, under a predetermined contact force which substantially exceeds the weight of the closure cap, with a contact face (5) of the basic container body, the said contact face being formed in the region of the frontal location opening, and is welded in this position to the basic container body, characterised in that a closure cap (9; 21; 22; 25) which is arched like a dome at least on its inner face (13) is used and in that the predetermined contact force is brought into effect between a radially extending bearing face (10) of the closure cap (9; 21; 22; 25) and a radially extending contact face (5) of the basic container body (1).

2. A method according to claim 1, characterised in that the contact force (K) is built up by means of a pressing device acting on the outside of the cap (9; 25) and the pressing device is removed after welding.

3. A method according to claim 1, characterised in that the contact force is built up by means of positive engagement between closure cap (9; 21; 22) and basic container body (1), preferably by means of a thread engagement between an external thread (12) of the closure cap and an internal thread (7) of the basic container body (1).

4. A method according to claim 1, characterised in that the closure cap (25) is shrunk into the frontal opening of the basic container body (1) under the action of the contact force (K) applied by a pressing device, the contact force being maintained until, following temperature equalisation, the cap is held immovably in the basic container body by shrink-fit engagement.

5. A container of metallic material, the said container being suitable for carrying out the method according to any of claims 1 to 4, with a basic container body (1) having a frontal location opening and a contact face (5) formed in the region of the frontal location opening (1c) and having a radially guided closure cap, the closure cap being welded to the frontal location opening of the basic container body and held in contact with the contact face of the basic container body under the action of a predetermined contact force, characterised in that the closure cap (9; 21; 22; 25) is designed with a dome-like arch at least on its inner face (13) and is provided with a radially extending bearing face (10) which can be placed on the radially extending contact face (5).

6. A container according to claim 5, characterised in that the closure cap (9; 21; 22) is provided with an external thread (12) which is in engagement with on internal thread (7) formed in the region of the frontal location opening (1c).

7. A container according to claim 5, characterised in that the closure cap (25) is provided with an external shrink-fit face (26) which is in shrink-fit engagement with an internal shrink-fit face (24) provided in the region of the frontal location opening (1c).

8. A container according to claim 7, characterised in that a diffusion weld (D) is built up between the shrink-fit faces (24, 26).

9. A container according to any of claims 5 to 8, characterised in that the cap (9) is also arched like a dome on an outer face (14).

10. A container according to claim 9, characterised in that, on its outer face (14) arched like a dome, the cap (9) is provided with an annular projection (15), the outside diameter of which is matched to the inside diameter of the frontal location opening (1c) at the free end of the latter.

11. A container according to any of claims 5 to 8, characterised in that the cap (21, 22) is provided with a circumferential flange (21a; 23a) which rests on and/or against a corresponding annular face of the basic container body (1).

## Revendications

1. Procédé pour fermer un récipient en une matière métallique, destiné à recevoir un matériau radioactif, notamment un matériau radioactif logé dans un récipient intérieur (2), selon lequel un couvercle de fermeture est introduit au moins partiellement dans une ouverture de réception frontale d'un corps de base de récipient (1), en étant guidé radialement, et selon lequel le couvercle de fermeture est maintenu appliqué contre une surface d'appui (5) du corps de base du récipient réalisée dans la zone de l'ouverture de réception frontale, par une force d'application prédéfinie sensiblement supérieure au poids du couvercle de fermeture, et dans cette position est soudé au corps de base du récipient, caractérisé en ce que l'on utilise un couvercle de fermeture (9;21;22;25) bombé en forme de coupole au moins sur sa face intérieure (13) et que l'on fait agir la force d'application prédéfinie entre une surface d'application (10) s'étendant radialement, du couvercle de fermeture (9;21;22;25), et une surface d'appui (5) s'étendant radialement, du corps de base de récipient (1).

2. Procédé selon la revendication 1, caractérisé en ce que la force d'application (K) est établie à l'aide d'un dispositif de presse agissant de l'extérieur sur le couvercle (9;25), et en ce que le dispositif de presse est retiré après le soudage.

3. Procédé selon la revendication 1, caractérisé en ce que la force d'application est établie par un engagement par complémentarité de formes entre le couvercle de fermeture (9;21;22) et le corps de base du récipient (1), de préférence au moyen d'un engrènement de filetages entre un filetage extérieur (12) du couvercle de fermeture et un filetage intérieur (7) du corps de base de récipient (1).

4. Procédé selon la revendication 1, caractérisé en ce que le couvercle de fermeture (25) est emmanché par frettage dans l'ouverture frontale du corps de base de récipient (1) en lui appliquant la force d'application (K) exercée par un dispositif de presse, la force d'application étant maintenue jusqu'à ce que, après égalisation de la température, le couvercle soit maintenu de façon non déplaçable dans le corps de base du récipient par un emmanchement de frettage.

5. Récipient en une matière métallique adapté à la mise en oeuvre du procédé selon les revendications 1 à 4, lequel comporte un corps de base de récipient (1) comprenant une ouverture de réception frontale ainsi qu'une surface d'appui (5) réalisée dans la zone de l'ouverture de réception frontale (1c), et un couvercle de fermeture guidé radialement, le couvercle de fermeture étant soudé sur l'ouverture de réception frontale du corps de base du récipient et maintenu en appui, sous l'effet d'une force d'application prédéfinie, contre la surface d'appui du corps de base du récipient, caractérisé en ce que le couvercle de fermeture (9;21;22;25) est réalisé de façon à être bombé à la manière d'une coupole tout au moins sur sa face intérieure (13), et est pourvu d'une surface d'application (10) qui s'étend radialement et qui peut être appliquée sur la surface d'appui (5) s'étendant radialement.

6. Récipient selon la revendication 5, caractérisé en ce que le couvercle de fermeture (9;21;22) est pourvu d'un filetage extérieur (12) qui coopère avec un filetage intérieur (7) réalisé dans la zone de l'ouverture de réception frontale (1c).

7. Récipient selon la revendication 5, caractérisé en ce que le couvercle (25) est pourvu d'une surface extérieure d'emmanchement par frettage (26) qui coopère par emmanchement de frettage avec une surface intérieure d'emmanchement par frettage (24) prévue dans la zone de l'ouverture de réception frontale (1c).

8. Récipient selon la revendication 7, caractérisé en ce qu'une soudure de diffusion (D) est réalisée entre les surfaces d'emmanchement par frettage (24,26).

9. Récipient selon l'une des revendications 5 à 8, caractérisé en ce que le couvercle (9) est également bombé à la manière d'une coupole sur une face extérieure (14).

10. Récipient selon la revendication 9, caractérisé en ce que le couvercle (9) est pourvu sur sa face extérieure (14) bombée à la manière d'une coupole, d'une embase (15) de forme annulaire, dont le diamètre extérieur est adapté au diamètre intérieur de l'ouverture de réception frontale (1c), au niveau de l'extrémité libre de celle-ci.

11. Récipient selon l'une des revendications 5 à 8, caractérisé en ce que le couvercle (21,22) est pourvu d'un flasque périphérique (21a;23a) qui s'applique et/ou s'appuie sur une surface annulaire correspondante du corps de base de récipient (1).
